# EUROPÄISCHE PATENTSCHRIFT

(11) **EP 0 363 842 B1**
(45) Veröffentlichungstag und Bekanntmachung des Hinweises auf die Patenterteilung: **08.12.1993**
(21) Anmeldenummer: 89118604.1
(22) Anmeldetag: 06.10.1989
(51) Int. Cl.: B41C 1/055

(54) **Verfahren zur Herstellung von Druckformen**
Process for the production of printing plates
Procédé pour la fabrication de plaques d'impression

(30) Priorität: 08.10.1988 DE 3834270
(43) Veröffentlichungstag der Anmeldung: 18.04.1990
(73) Patentinhaber: M.A.N.-ROLAND Druckmaschinen Aktiengesellschaft, 63012 Offenbach (DE)
(72) Erfinder: Fuhrmann, Hartmut, D-8047 Karlsfeld (DE); Plaschka, Reinhard, D-8027 Neuried (DE)

(56) Entgegenhaltungen:
- EP-A- 0 264 604
- FR-A- 457 270

## Beschreibung

Die Erfindung bezieht sich auf ein Verfahren und eine Vorrichtung zur Herstellung von Druckformen für den Flachdruck, bei dem farbannehmende Flächenelemente von einem Thermotransferband unter Wärme- und Druckeinwirkung auf die Druckform übertragen werden.

Aus der DE 36 36 129 A1 ist ein Verfahren dieser Art bekannt, bei dem mittels eines Ansteuerelementes farbannehmende Flächenelemente von einem Thermotransferband, im folgenden Transferband genannt, auf eine wasserannehmende Oberfläche einer Druckform übertragen werden. Durch das Ansteuerelement wird punktuelle Wärme erzeugt, so daß einzelne farbannehmende Punkte des Transferbandes auf die Oberfläche der Druckform aufgebracht werden. Um eine klare Abgrenzung der aufgebrachten Bereiche zu erhalten, ist gemäß dem bekannten Verfahren eine Druckform vorgesehen, die zumindest an der Oberfläche ein wärmeisolierendes Material enthält. Dadurch wird ein schnelles Abfließen der durch den Wärmedruckkopf erzeugten Wärme verhindert und eine punktweise, genau abgegrenzte Übertragung der Schicht gewährleistet.

Aufgrund der bei der Übertragung der Flächenelemente auftreffenden steifen Komponenten kann es in manchen Fällen zu ungenügendem Wärmekontakt kommen. Insbesondere, wenn die im allgemeinen steif ausgestaltete Flachdruckform mit einem Linienthermodruckkopf angesteuert wird, wobei es schwierig sein kann, diese beiden Komponenten aneinander so anzupassen, daß sich ein guter Wärmekontakt in der gesamten Berührungsfläche ergibt.

Der Erfindung liegt die Aufgabe zugrunde, ein Verfahren der eingangs genannten Art dahingehend weiterzuentwickeln, daß eine gute Übertragung der farbannehmenden Flächenelemente auf die Druckform durchführbar ist.

Die Aufgabe wird erfindungsgemäß durch die im Anspruch 1 gekennzeichneten Merkmale gelöst.

Durch die Verwendung eines Hilfsbandes ist die Möglichkeit gegeben, dem starren Ansteuerelement (z. B. Thermodruckkopf) ein verformbares Gegendruckelement gegenüberzustellen, so daß eine vollständige Übertragung von farbannehmenden Flächenelementen möglich ist. Damit wird verhindert, daß zwei unelastische Teile gegeneinander gedrückt werden. Durch geringeren Abrieb wird außerdem eine Verlängerung der Lebensdauer der Bauteile erreicht. Durch die erfindungsgemäße Maßnahme ist außerdem die Übertragung auf große Druckform-Walzendurchmesser (200 bis 400 mm) unproblematisch, auch wenn als Ansteuerungselemente Linienthermodruckköpfe verwendet werden.

Gemäß einer ersten Ausgestaltung der Erfindung werden die farbannehmenden Flächenelemente in der ersten Verfahrensstufe vom Transferband auf ein Übertragungsband und erst in der zweiten Verfahrensstufe von diesem auf die Druckform übertragen.

Hier sind zwei Zusatzwalzen erforderlich, an die lediglich die Anforderung gestellt wird, daß die eine in der Zusammenwirkung mit dem Ansteuerelement und die andere mit Druckform entsprechend ausgelegt sind. Die mit der Druckform zusammenwirkende Zusatzwalze kann beheizbar ausgestattet sein. Die Zwischenwalzen können aus Gummi bestehen, so daß jeweils eine starre Komponente gegen eine elastische Komponente drückt und damit ein geringerer Abrieb und vor allem die vollständige Übertragung von Flächenelementen über die gesamte Druckbreite möglich ist.

Bei dieser Methode kann das Übertragungsband ein über Rollen laufendes Endlosband sein. Je nach Material und Ausgestaltung des Übertragungsbandes wird dieses in manchen Fällen jedoch zweckmäßigerweise von einer Vorratsspule abgespult.

Gemäß einer weiteren Ausgestaltung der Erfindung werden nicht die die Bildinformation darstellenden Flächenelemente, sondern die übrigen Bereiche auf ein als Aufnahmeband ausgebildetes Hilfsband übertragen, so daß auf dem Transferband die die Bildinformation darstellenden Flächenelemente verbleiben und vom Transferband in der zweiten Verfahrensstufe direkt auf die Druckform übertragen werden.

In diesem Fall wird das Aufnahmeband von einer Vorratsspule abgespult.

In beiden Fällen kommt bei der eigentlichen Übertragung der farbannehmenden Flächenelemente auf die Druckformoberfläche mit einer beheizten Walze ein relativ einfaches Bauteil zum Einsatz, das auch einem erhöhten Energiebedarf leichter als ein Ansteuerelement (z. B. Linienthermodruckkopf) gerecht werden kann.

Die zur Übertragung der farbannehmenden Flächenelemente auf die Durckformoberfläche erforderliche Wärme kann auch auf andere Weise aufgebracht werden; z. B. durch Erwärmen der farbannehmenden Flächenelemente mittels Strahlungsenergie oder durch ohmsche Erwärmung des gesamten Bandes. Im letzteren Fall kann die ohmsche Erwärmung auch über eine auf das Übertragungsband aufgedampfte, die farbannehmenden Flächenelemente tragende Metallschicht erfolgen.

Durch Verwendung einer elastischen beheizten oder nicht beheizten Walze wird in jedem Punkt des Übertragungsspaltes ein guter Wärmekontakt gewährleistet. Außerdem ist die Übertragung der Farbelemente auf einen großen Druckformdurchmesser mit diesem Verfahren unproblematisch.

Die Erfindung erstreckt sich auf eine Vorrichtung, die durch die Merkmale des Anspruchs 4 gekennzeichnet ist.

Die Erfindung wird nachfolgend anhand der Zeichnung näher erläutert.

Die Figuren 1 bis 4 zeigen in schematischer Darstellung je ein Ausführungsbeispiel der Erfindung.

In allen Beispielen ist eine zylinderförmige Druckform 10 dargestellt, die mit einem Gummizylinder 11 einer nicht näher dargestellten Druckmaschine zusammenwirkt. Die Druckform 10 hat eine farbabweisende Oberfläche, der eine Einrichtung 12 bis 15 zugeordnet ist, mit der die farbannehmenden Flächenelemente, die zu druckende Bildinformation darstellen, auf die Druckformoberfläche aufgebracht werden könnan. Die einzelnen Figuren 1 bis 4 zeigen je eine Ausführungsform dieser Einrichtung 12 bis 15.

Gemäß Fig. 1 ist die Einrichtung 12 mit einem auf Spulen 20, 21 aufgewickelten Thermotransferband 22 einem Ansteuerelement, beispielsweise einem Thermodruckkopf 23, und einem als Übertragungsband ausgebildeten Hilfsband 24 ausgestattet. Der Thermodruckkopf 23 wird mittels einer nicht dargestellten Steuerungseinheit entsprechend einem zu übertragenden Bild angesteuert, derart, daß er bei jedem Bildpunkt Wärme und Druck auf das Transferband 22 einleitet und damit eine punktuelle Übertragung der farbannehmenden Beschichtung des Transferbandes 22 auf das Übertragungsband 24 ermöglicht. Hierzu ist gegenüber dem Druckkopf eine elastische Gegendruckrolle 25 vorgesehen, die beispielsweise aus Gummi, Silikon oder einem anderen Elastomer bestehen kann. Während der Übertragung von Flächenelementen wird einerseits das Transferband 22 umgespult und andererseits das Übertragungsband 24 um die Gegenrolle 25, eine beheizte Walze 26 und eine Hilfsrolle 27 in Umlauf gebracht. Die auf das Übertragungsband 24 aufgebrachten farbannehmenden Flächenelemente werden dabei zwischen die beheizbare Walze 26 und die Druckform 10 geführt, wobei durch Wirkung der Temperatur und des von der Druckwalze 26 ausgeübten Druckes die Flächenelemente vom Übertragungsband 24 auf die Druckformoberfläche 28 übertragen werden. Je nach Zusammensetzung der zu übertragenden Flächenelemente ist es möglich, durch eine nachgeschaltete Wärmequelle 29 das Material stärker auf der Druckformoberfläche 28 zu fixieren oder durch eine nicht dargestellte, vorgeschaltete Wärmequelle die Druckformoberfläche vorzuwärmen.

Das Übertragungsband 24 sollte eine Materialzusammensetzung und eine Oberflächenbeschaffenheit haben, die eine randscharfe Belegung mit farbannehmenden Flächenelementen ermöglicht. Eine weitere Anforderung ist die Formstabilität, die eine maßhaltige Übertragung der Flächenelemente auf die Druckform gewährleistet. Geeignete Materialien für das Übertragungsband 24 sind z. B. Polyester, Polyester mit Silikon beschichtet, Polyvinyldenfluorid, Polyimide (z. B. Kapton), Polytretrafluoräthylen, glasfaserverstärkte PTFE-Folie und Acetatfolie oder eines der vorgenannten Materialen mit einer einseitigen oder beidseitigen metallischen Bedampfung oder Metallfolien mit oder ohne Beschichtung mit einem der obengenannten Kunststoffe.

Gemäß Fig. 1 ist das Übertragungsband 24 als wiederverwendbares Endlosband ausgestaltet, das im Umlaufsystem geführt wird.

Gemäß Fig. 2 ist ein von einer Vorratsspule 30 abwickelbares Übertragungsband 24′ vorgesehen, das nach dem Übertragungsvorgang auf eine zweite Spule 31 aufgewickelt wird. Im übrigen entspricht die Vorrichtung und das damit durchzuführende Verfahren gemäß Fig. 2 der der Fig. 1.

In Fig. 3 ist eine andere Ausgestaltung einer Übertragungseinrichtung 14 dargestellt. In diesem Fall wird das Thermotransferband 22 von der Vorratsspule 20 um die beheizte Walze 26 geführt, bevor das Band auf die Aufnahmerolle 21 aufgewickelt wird. Vor der beheizten Walze 26 wirkt das Ansteuerelement 23 zusammen mit der Gegenrolle 25 auf das Transferband 22 und ein in diesem Fall als Aufnahmeband 35 ausgebildetes Hilfsband ein. Hier wird der Druckkopf 23 so angesteuert, daß er die keine Bildinformation enthaltenden Punkte ansteuert und damit die keine Bildinformation darstellenden Flächenelemente auf das Aufnahmeband 35 überträgt. Auf dem Transferband 22 verbleiben somit die Flächenelemente, die dem zu druckenden Bild entsprechen.

Beim Durchgang zwischen der beheizten Walze 26 und der Druckformoberfläche 28 werden diese verbleibenden Flächenelemente auf die Druckformoberfläche 28 übertragen. Bei diesem Verfahren wird das Aufnahmeband 35 von einer Vorratsspule 36 abgespult und auf eine Rolle 37 - wiegemäß Fig.3 - aufgespült,
Die Anordnung nach Fig. 4 unterscheidet sich von der nach Fig. 3 darin, daß für das Transferband 22 und das Aufnahmeband 35 eine gemeinsame Spule 38 vorgesehen ist. Außerdem ist hier eine IR- oder anderweitige Strahlungsheizung 39 so angeordnet, daß die Wärmestrahlen in der Nähe des Transferbereiches 40 auf das Transferband 22 treffen und dabei das Transferband 22 beheizen. In diesem Fall ist eine nicht beheizte Walze 26 vorgesehen. Eine derartige Wärmequelle 39 kann selbstverständlich auch in der Einrichtung 12 oder 13 nach Fig. 1 bzw. 2 verwendet werden, und zwar zur Beheizung des Hilfs- bzw. Übertragungsbandes 24, 24'.

Es sind auch andere Wärmequellen für die Übertragung der farbannehmenden Flächenelemente vom Transfer- oder Hilfsband auf die Druckform möglich. Eine geeignete, nicht näher dargestellte Methode ist die ohmsche Widerstandsheizung.

Dazu wird ein Band gewählt, das mindestens ein Widerstandselement enthält oder aus diesem besteht. Eine auf ein beispielsweise aus Kunststoff bestehendes Band aufgedampfte Metallschicht kann diese Rolle übernehmen. Das Widerstandselement wird beispielsweise über Schleifkontakte mit einer Spannungsquelle verbunden.

Die beschriebenen Einrichtungen sind nicht nur für Druckmaschinen und im Zusammenhang mit zylinderförmigen Druckformen anwendbar. Sie eignen sich vielmehr für alle Vervielfältigungsgeräte und sind von der Ausgestaltung der Druckform (eben, zylinderförmig) unabhängig.

## Patentansprüche

1. Verfahren zur Herstellung von Druckformen (10) für den Flachdruck, bei dem farbannehmende Flächenelemente von einem Transferband (22) unter Wärme- und Druckeinwirkung auf die Druckform (10) übertragen werden,
dadurch gekennzeichnet,
daß die Übertragung der Flächenelemente in zwei Verfahrensstufen unter Verwendung eines Hilfsbandes (24, 24', 35) durchgeführt wird, dem ein Andruckelement (25) zugeordnet wird,

2. Verfahren nach Anspruch 1, dadurch gekennzeichnet, daß die farbannehmenden Flächenelemente auf ein als Übertragungsband ausgebildetes Hilfsband (24, 24') und von diesem mittels einer beheizten Walze (26) auf die Druckform (10) übertragen werden.

3. Verfahren nach Anspruch 1, dadurch gekennzeichnet, daß zunächst die keine Bildinformation darstellenden Flächenelemente vom Transferband (22) auf ein als Aufnahmeband ausgebildetes Hilfsband (35) übertragen werden und daß anschließend die auf dem Transferband (22) verbleibenden, die Bildinformation darstellenden Flächenelemente mittels einer beheizten Walze (26) auf die Druckform (10) übertragen werden.

4. Vorrichtung zur Durchführung des Verfahrens nach Anspruch 1, mit einem Transferband (22) und einer Ansteuerung (23) zur Übertragung von Flächenelementen vom Transferband (22) auf eine Druckform (10), dadurch gekennzeichnet, daß ein Hilfsband (24, 24', 35)vorgesehen ist, auf das mittels der Ansteuerung (23) in Zusammenwirkung mit der das Hilfsband (24, 24', 35) stützenden elastischen Gegenwalze (25) Flächenelemente vom Transferband (22) übertragbar sind, und daß der Druckform (10) eine Walze (26) zugeordnet ist, die zur Übertragung von farbannehmenden Flächenelementen entweder vom Transferband (22) oder vom Hilfsband (24, 24', 35) auf die Druckform ausgestaltet ist.

5. Vorrichtung nach Anspruch 4, dadurch gekennzeichnet, daß die mit der Druckform (10) zusammenwirkende Walze (26) beheizbar ausgebildet ist.

6. Vorrichtung nach Anspruch 4, dadurch gekennzeichnet, daß Mittel (39) vorgesehen sind, mit denen das Transferband (22) oder das Hilfsband (24) beheizbar ist.

7. Vorrichtung nach Anspruch 6, dadurch gekennzeichnet, daß das Mittel (39) zur Beheizung des Transferbandes (22) oder des Hilfsbandes (24) eine Strahlungsbeheizung ist.

8. Vorrichtung nach Anspruch 6, dadurch gekennzeichnet, daß Mittel zur ohmschen Widerstandsbeheizung des Transfer- oder Hilfsbandes vorgesehen sind.

## Claims

1. Process for the production of printing formes (10) for planographic printing, in which ink-receiving surface elements are transferred to the printing forms (10) from a transfer belt (22) under the action of heat and pressure, characterised in that the transfer of the surface elements is carried out in two process steps using an auxiliary belt (24, 24', 35), to which a counter pressure element (25) is assigned.

2. Process according to claim 1, characterised in that the ink-receiving surface elements are transferred to an auxiliary belt (24, 24') constructed as a transfer belt, and from this auxiliary belt by means of a heated roller (26) to the printing forme (10).

3. Process according to claim 1, characterized in that first of all the surface elements showing no image information are transferred from the transfer belt (22) to an auxiliary belt (35) constructed as a receiving belt, and in that then the surface elements remaining on the transfer belt (22) and showing image information are transferred by means of a heated roller (26) to the printing forme (10).

4. Device for carrying out the process according to claim 1, having a transfer belt (22) and a control device (23) for transferring surface elements from the transfer belt (22) to a printing forme (10), characterised in that an auxiliary belt (24, 24', 35) is provided onto which surface elements can be transferred from the transfer belt (22) by means of the control device (23) in co-operation with the elastic counter roller (25) supporting the auxiliary belt (24, 24', 35), and in that a roller (26) is assigned to the printing forme (10), the roller being adopted for the transfer of ink-receiving surface elements either from the transfer belt (22) or from the auxiliary belt (24, 24', 35) to the printing forme.

5. Device according to claim 4, characterised in that the roller (26) co-operating with the printing forme (10) is made to be heatable.

6. Device according to claim 4, characterised in that means (39) are provided with which the transfer belt (22) or the auxiliary belt (24) can be heated.

7. Device according to claim 6, characterised in that the means (39) for heating the transfer belt (22) or the auxiliary belt (24) is a radiation heating device.

8. Device according to claim 6, characterised in that means are provided for the ohmic resistance heating of the transfer or auxiliary belt.

## Revendications

1. Procédé de production de formes d'impression (10) pour l'impression à plat, dans lequel des éléments de surface retenant l'encre sont reportés d'une bande de transfert (22) à la forme d'impression (10) par l'action de la chaleur et de la pression
caractérisé
en ce que le report des éléments de surface est exécuté en deux étapes de procédé, avec utilisation d'une bande auxiliaire (24, 24', 35) à laquelle est associé un élément de pression (25).

2. Procédé selon la revendication 1, caractérisé en ce que les éléments de surface retenant l'encre sont reportés sur une bande auxiliaire (24, 24') formant une bande de report et, de celle-ci, à la forme d'impression (10) au moyen d'un cylindre chauffé (26).

3. Procédé selon la revendication1, caractérisé en ce que, initialement, les éléments de surface ne représentant pas d'information image, sont reportés de la bande de transfert (22) à une bande auxiliaire (35) formant la bande réceptrice et qu'ensuite, les éléments de surface qui restent sur la bande de transfert (22), et qui représentent l'information image, sont reportés à la forme d'impression (10) au moyen d'un rouleau chauffé (26).

4. Dispositif pour la mise en oeuvre du procédé selon la revendication 1, comprenant une bande de transfert (22) et un dispositif de commande (23) pour le report d'éléments de surface de la bande de transfert (22) à une forme d'impression (10), caractérisé en ce qu'il est prévu une bande auxiliaire (24, 24', 35) sur laquelle des éléments de surface peuvent être reportés à partir de la bande de transfert (22) au moyen du dispositif de commande (23) en coopération avec le contre-cylindre élastique (25) qui donne appui à la bande auxiliaire (24, 24', 35), et en ce qu'à la forme d'impression (10), est associé à un cylindre (26) qui est constitué pour reporter des éléments de surface retenant l'encre, soit de la bande de transfert (22), soit de la bande auxiliaire (24, 24', 35), sur la forme d'impression.

5. Dispositif selon la revendication 4, caractérisé en ce que le cylindre (26) qui coopère avec la forme d'impression (10) est constitué pour pouvoir être chauffé.

6. Dispositif selon la revendication 4, caractérisé en ce qu'il est prévu des moyens (39) à l'aide desquels la bande de transfert (22) ou la bande auxiliaire (24) peut être chauffée.

7. Dispositif selon la revendication 6, caractérisé en ce que le moyen (39) utilisé pour chauffer la bande de transfert (22) ou la bande auxiliaire (24) est un dispositif de chauffage à rayonnement.

8. Dispositif selon la revendication 6, caractérisé en ce qu'il est prévu des moyens pour le chauffage ohmique à résistance de la bande de transfert ou de la bande auxiliaire.
